# EUROPÄISCHE PATENTSCHRIFT

(11) **EP 1 183 444 B1**
(45) Veröffentlichungstag und Bekanntmachung des Hinweises auf die Patenterteilung: **23.03.2005**
(21) Anmeldenummer: 00938680.6
(22) Anmeldetag: 24.05.2000
(51) Int. Cl.: F01D 11/00

(54) **STRÖMUNGSMASCHINE SOWIE DICHTELEMENT FÜR EINEN ROTOR EINER STRÖMUNGSMASCHINE**
TURBOMACHINE AND SEALING ELEMENT FOR A ROTOR THEREOF
TURBOMACHINE AINSI QU'ELEMENT D'ETANCHEITE POUR UN ROTOR D'UNE TURBOMACHINE

(30) Priorität: 07.06.1999 EP 99110871
(43) Veröffentlichungstag der Anmeldung: 06.03.2002
(73) Patentinhaber: SIEMENS AKTIENGESELLSCHAFT, 80333 München (DE)
(72) Erfinder: TIEMANN, Peter, D-58452 Witten (DE)
(86) Internationale Anmeldenummer: PCT/EP2000/004736
(87) Internationale Veröffentlichungsnummer: WO 2000/075491

(56) Entgegenhaltungen:
- EP-A- 0 799 974
- US-A- 3 853 425
- US-A- 4 743 166
- US-A- 5 139 389

## Beschreibung

Die Erfindung betrifft eine Strömungsmaschine mit einem sich entlang einer Rotationsachse erstreckenden Rotor, wobei der Rotor eine Rotorwellennut aufweist, sowie eine Laufschaufel mit einem Schaufelfuß, der in die Rotorwellennut eingesetzt ist, und ein Spalt zwischen dem Schaufelfuß und der Rotorwellennut gebildet ist. Die Erfindung betrifft weiterhin ein Dichtelement für einen Rotor einer Strömungsmaschine.

Rotierbare Laufschaufeln von Strömungsmaschinen, beispielsweise von Gas- oder Dampfturbinen oder Verdichtern, sind in unterschiedlichen Ausgestaltungen über den vollen Umfang an der Umfangsfläche einer Rotorwelle, die z.B. eine rotierbare Laufscheibe aufweist, befestigt. Eine Laufschaufel weist dabei üblicherweise ein Schaufelblatt, eine Schaufelplattform sowie einen Schaufelfuß mit einer Befestigungsstruktur auf, welche von einer entsprechend komplementär ausgestalteten Rotorwellennut zur Fixierung der Laufschaufel aufgenommen ist. Die Rotorwellennut kann dabei als Umfangsnut oder Axialnut an der Umfangsfläche der Rotorwelle hergestellt sein. Die Rotorwellennut weist eine Nutgrundfläche auf. Konstruktiv bedingt ist nach dem Einsetzen des Schaufelfuß einer Laufschaufel in die Rotorwellennut durch die jeweils aneinander grenzenden Rotorkomponenten ein Spalt gebildet. Der Spalt gibt im Betrieb des Rotors Anlaß zu Leckageströmen von Kühlmittel oder eines den Rotor antreibenden Aktionsfluids durch den Spalt hindurch. Ein solcher Spalt ist gebildet zwischen dem Schaufelfuß und der Nutgrundfläche. Ein Spalt dieser Art kann auch zwischen zwei aneinander grenzenden Schaufelplattformen von in Umfangsrichtung benachbarten Laufschaufeln sowie zwischen der Umfangsfläche der Rotorwelle und einer radial an die Umfangsfläche angrenzenden Schaufelplattform auftreten. Um die möglichen Leckageströme durch den Spalt, wie etwa das Entweichen von Kühlmittel, z.B. von Kühlluft in den Strömungskanal einer Gasturbine, zu begrenzen, wird intensiv nach wirksamen Dichtkonzepten gesucht. Diese müssen beständig sein gegenüber den auftretenden Temperaturen und der mechanischen Belastung infolge der beträchtlichen Fliehkräfte auf das rotierende System.

Aus der DE 198 10 567 A1 geht eine Dichtungsplatte für eine Laufschaufel einer Gasturbine hervor. Wenn Kühlluft, die der Laufschaufel zugeführt wird, in den Strömungskanal entweicht, führt dies unter anderem zu einer Herabsetzung des Wirkungsgrades der Gasturbine. Die Dichtungsplatte, die in einen Spalt zwischen den Schaufelplattformen zweier benachbarter Laufschaufeln eingesetzt ist, soll die Leckageströme infolge des Austritts von Kühlluft verhindern. Eine zusätzliche Dichtwirkung wird durch Dichtungsstifte erzielt, die ebenfalls zwischen die Schaufelplattformen zweier benachbarter Laufschaufeln eingebaut sind. Es ist eine Vielzahl von Dichtungsstiften erforderlich, um die gewünschte Dichtwirkung gegen den Austritt von Kühlluft aus den benachbarten Schaufelplattformen zu erreichen.

In der US Patentschrift 4,021,138 ist ein Dichtkonzept für einen Rotor einer Gasturbine mit einer Laufscheibe und mit einer innenraumgekühlten Laufschaufel beschrieben. Die Laufscheibe weist eine Stirnfläche und eine entlang der Rotationsachse der Stirnfläche gegenüberliegende Rückfläche, sowie eine axiale Laufscheibennut auf, die sich von der Stirnfläche in die Rückfläche erstreckt. Die Laufschaufel weist einen Schaufelfuß auf, der von der axialen Laufscheibennut aufgenommen ist. In der Laufscheibe grenzt radial einwärts an den Schaufelfuß eine Kühlmittelkammer an, die die Laufscheibe in axialer Richtung vollständig von der Stirnfläche bis zur Rückfläche durchdringt. In der Laufschaufel sind Kühlmittelkanäle vorgesehen, die vom Schaufelfuß bis zum Schaufelblatt sich in radialer Richtung erstrecken und in Strömungsverbindung mit der Kühlmittelkammer stehen, so daß zur Innenkühlung der Laufschaufel ein Kühlmittel von der Kühlmittelkammer in die Kühlmittelkanäle gelangt. Hierzu wird über eine der Stirnfläche axial vorgeordnete Kühlmittelzufuhr die Kühlmittelkammer mit einem Kühlmittel beaufschlagt. Um die Kühlmittelkammer gegen ein Entweichen von Kühlmittel abzudichten, ist eine erste Dichtungsplatte auf der Stirnfläche und eine zweite Dichtungsplatte auf der Rückfläche der Laufscheibe angeordnet. Zur verbesserten Abdichtung weist die der Stirnfläche zugewandte Seite der ersten Dichtungsplatte einen sich in Umfangsrichtung der Laufscheibe erstreckenden Kanal auf, der sich zur Stirnfläche hin öffnet. In radialer Richtung ist der Kanal begrenzt von einem radial auswärts angeordneten äußeren Randbereich sowie von einem, dem äußeren Randbereich gegenüberliegenden, radial einwärts angeordneten inneren Randbereich, wobei der äußere und der innere Randbereich an die Stirnfläche angrenzen. Der äußere Randbereich ist so ausgestaltet, daß dadurch der an die Stirnfläche angrenzende Teil des Kanals in einer Richtung gegen gegenüber der Stirnflächennormalen geneigt ist, wobei diese Richtung eine Komponente radial nach auswärts aufweist. In den Kanal ist ein Dichtungsstab, der sich entlang der Umfangsrichtung erstreckt, beweglich eingebracht. Im Betrieb des Rotors bewegt sich der Dichtungsstab im Kanal unter Fliehkrafteinwirkung entlang dem äußeren Randbereich radial nach außen und in Richtung gegen die Stirnfläche, wo er schließlich seine Dichtstellung einnimmt. In der Dichtstellung ist der Dichtungsstab in Kontakt mit der Stirnfläche und dichtet einen Spalt ab, der zwischen der Stirnfläche und dem der Stirnfläche zugewandten Seite der Dichtungsplatte gebildet ist. Auf diese Weise soll weitgehend verhindert werden, daß Kühlmittel aus der Kühlmittelkammer oder der Kühlmittelzufuhr durch den Spalt austritt. Durch die Verwendung der relativ ausgedehnten Dichtungsplatten und der zusätzlichen Dichtungsstäbe ist diese Lösung sehr kostenintensiv. Ferner sind Wartungs- und Reparaturarbeiten an der Laufschaufel nur nach vollständigem Entfernen dieser Dichtkomponenten vom Rotor möglich.

Aus der EP 0 799 974 A2 geht ein Dichtelement für eine Laufschaufel einer Turbomaschine hervor. Die Turbomaschine weist hierbei einen Rotor auf, mit einer radial einwärts angeordneten Rotorscheibe, wobei radial auswärts an der Rotorscheibe eine Vielzahl von Laufschaufeln in Umfangsrichtung der Rotorscheibe unter Bildung eines jeweiligen Spalts befestigt sind. Zur Kühlung des Rotors sind Kühlkanäle vorgesehen, die sich durch die Rotorscheibe und die Laufschaufeln in radialer Richtung erstrecken. Um einen Austritt an Kühlmittel (Leckage) im Bereich der Schaufelbefestigung aus dem Spalt zu begrenzen, ist zwischen dem Schaufelfuß und der Rotorscheibe ein Dichtelement angeordnet. Das Dichtelement führt unter Zentrifugalkrafteinwirkung eine Kippbewegung aus und erreicht dadurch seine Dichtposition. Um das Dichtelement in Richtung der Rotationsachse vor einem Herausfallen aus dem Spalt zu sichern, weist das Dichtelement zwei Sicherungszähne auf, die einen radial einwärts ausgebildeten Vorsprung im Schaufelfuß umgreifen, wobei das Dichtelement, insbesondere einer der Sicherungszähne, zumindest teilweise stirnseitig der Rotorscheibe aus dem Spalt herausragt.

Der Erfindung liegt die Aufgabe zugrunde, eine Strömungsmaschine mit einem Rotor, der eine Rotorwellennut und eine Nutgrundfläche aufweist, sowie eine Laufschaufel mit einem Schaufelfuß, wobei der Schaufelfuß in die Rotorwellennut eingesetzt ist, mit einem Dichtelement anzugeben. Das Dichtelement soll insbesondere eine effiziente Begrenzung axialer Leckageströme ermöglichen, und gegenüber den auftretenden mechanischen und thermischen Belastungen möglichst resistent sein. Eine weitere Aufgabe der Erfindung ist es, ein Dichtelement, insbesondere für einen Rotor einer Strömungsmaschine, anzugeben.

Erfindungsgemäß wird erstgenannte Aufgabe gelöst durch eine Strömungsmaschine mit einem sich entlang einer Rotationsachse erstreckenden Rotor, der eine Rotorwellennut mit einer Nutgrundfläche aufweist, sowie eine Laufschaufel mit einem Schaufelfuß, wobei der Schaufelfuß in die Rotorwellennut eingesetzt ist und zwischen dem Schaufelfuß und der Nutgrundfläche ein Spalt gebildet ist, wobei ein Dichtelement zur Dichtung des Spalts vorgesehen ist, welches zumindest teilweise von dem Schaufelfuß aufgenommen ist, wobei das Dichtelement gegenüber dem Schaufelfuß beweglich ist, und wobei das Dichtelement unter Fliehkrafteinwirkung in Kontakt mit der Nutgrundfläche ist und dadurch den Spalt abdichtet.

Die Erfindung geht von der Überlegung aus, daß im Betrieb einer Strömungsmaschine, beispielsweise einer Gas- oder Dampfturbine oder eines Verdichter, der Rotor einem entlang diesem strömenden Aktionsfluid, z.B. ein Heißgas, Dampf oder erwärmte Luft, ausgesetzt ist. Ein Aktionsfluid kann dabei infolge einer Expansion Arbeit an den Laufschaufeln verrichten und diese in Rotation um die Rotationsachse versetzen. Der die Laufschaufel aufweisende Rotor ist sowohl thermisch als auch mechanisch, insbesondere durch die infolge der Rotation auftretenden Fliehkräfte, sehr stark belastet. Zur Kühlung des Rotors und vor allem der Laufschaufel wird ein Kühlmittel, z.B. Kühlluft, verwendet, welches üblicherweise durch geeignete Kühlmittelzuführungen dem Rotor zugeführt wird. Dabei können sowohl Leckageströme an Kühlmittel als auch an strömendem Aktionsfluid - sogenannte Spaltverluste -, in dem durch den Schaufelfuß und die Nutgrundfläche gebildeten Spalt auftreten. Diese Leckageströme wirken sich sehr nachteilig auf die Kühleffizienz sowie die mechanische Einbaufestigkeit (Laufruhe und Zeitstandfestigkeit) der Laufschaufel in der Rotorwellennut aus.

Mit der Erfindung wird eine neue Möglichkeit aufgezeigt, den Spalt gegenüber möglichen Leckageströmen wirksam abzudichten. Dies wird zum einen dadurch erreicht, daß das Dichtelement zumindest teilweise von dem Schaufelfuß aufgenommen und gegenüber diesem beweglich ist. Zum anderen wird die im Betrieb der Strömungsmaschine, d.h. bei Rotation des Rotors, auftretende Zentrifugalkraft gezielt für Dichtzwecke ausgenutzt. Der Schaufelfuß dient somit neben der Befestigung der Laufschaufel gleichzeitig der Aufnahme des Dichtelements. Weiterhin ist durch die angegebene Ausgestaltung das Dichtelement im Schaufelfuß geführt. Der Spalt erstreckt sich in radialer und axialer Richtung sowie in Umfangsrichtung des Rotors, wobei die axiale Ausdehnung des Spalts üblicherweise dominierend ist, sowie die Ausdehnung des Spalts in Umfangsrichtung größer ist als die radiale Dimension. Die genaue Geometrie des Spalts ist von der spezifischen Ausgestaltung der Rotorwellennut und der Nutgrundfläche, sowie des Schaufelfußes bestimmt. Das Dichtelement kann dabei individuell an die jeweilige Geometrie des Rotors und die Anforderungen hinsichtlich der zu begrenzenden Leckageströme angepaßt werden.

Gemäß der Erfindung dichtet das Dichtelement den Spalt unter Fliehkrafteinwirkung ab. Im Betrieb der Strömungsmaschine wird das Dichtelement dann infolge der Rotation durch die radial auswärts gerichtete Fliehkraft in seine Dichtposition gebracht und entfaltet seine Dichtwirkung. Das Dichtelement wird dabei fest an die Nutgrundfläche angedrückt und dichtet den Spalt ab.

Ein wesentlicher Vorteil gegenüber herkömmlichen Dichtkonzepten ergibt sich durch die gezielte Abdichtung des Spalts. Hierdurch gelingt es, eine sehr kompakte Bauweise zu realisieren. Ausgedehnte Dichtelemente, die sehr kostenintensiv sind, erübrigen sich somit. Das Dichtelement wird lokal dort angeordnet, wo es zur effizienten Begrenzung von Leckageströmen erforderlich ist. Im Betrieb des Rotors erreicht das Dichtelement dabei seine Dichtposition und entfaltet seine Dichtwirkung. Hierbei kommt das Dichtelement in Kontakt mit der Nutgrundfläche und wird fest gegen die Nutgrundfläche gedrückt. Dadurch, daß das Dichtelement desweiteren zumindest partiell von dem Schaufelfuß aufgenommen ist, ist der Spalt abgedichtet. Auf diese Weise wird beispielsweise der Eintritt von einem Aktionsfluid, z.B. des Heißgases in einer Gasturbine, in den Spalt wirkungsvoll verhindert. Dies schützt den Werkstoff des Rotors, insbesondere den Werkstoff des Schaufelfußes, vor den hohen Temperaturen und den möglichen oxidierenden und korrosiven Einflüssen des Aktionsfluids. Durch das Unterbinden von Leckageströmen von Aktionsfluid und/oder von Kühlmittel im Spalt durch das Dichtelement, werden Temperaturgradienten im Bereich der Schaufelbefestigung vermieden. Mögliche Wärmespannungen, die aus einer behinderten Wärmedehnung von aneinander grenzenden Rotorkomponenten bei Temperaturdifferenzen resultieren, werden dadurch reduziert. Der Schaufelfuß einer Laufschaufel und die Rotorwellennut die die Laufschaufel aufnimmt und fixiert, können daher mit einer deutlich geringeren Toleranz hergestellt werden. Ein geringeres Toleranzmaß wirkt sich vorteilhaft auf die mechanische Einbaufestigkeit der Laufschaufel und die Laufruhe des Rotors aus.

Insbesondere können Passungen, die zur Befestigung des Schaufelfußes in der Rotorwellennut vorgesehen sind, mit einem geringeren Spiel versehen werden. Dies vermindert auch entsprechend die möglichen Leckageströme durch die Passung. Da das Dichtelement zumindest teilweise von dem Schaufelfuß aufgenommen ist, ist es einerseits sicher gehalten und gegen ein Herausfallen aus dem Rotor gesichert, andererseits ist es vor einer unmittelbaren Beaufschlagung durch das Aktionsfluid geschützt. Dabei ist das Dichtelement nicht notwendigerweise fest an eine Laufschaufel, insbesondere an den Laufschaufelfuß angekoppelt. Dies erleichtert Montage- oder Reparaturarbeiten an einer Laufschaufel, wie z.B. das Austauschen einer Laufschaufel, ohne größeren Aufwand. Das Dichtelement bleibt davon weitgehend unberührt und kann somit auch mehrfach verwendet werden.

Erfindungsgemäß weist das Dichtelement ein erstes Teildichtelement und ein zweites Teildichtelement auf, welche relativ zueinander beweglich sind. Die Teildichtelemente können dabei so ausgestaltet sein, daß sie in besonderer Weise eine partielle Dichtfunktion für unterschiedliche abzudichtende Bereiche im Spalt, insbesondere für unterschiedliche Bereiche der Nutgrundfläche, übernehmen. Die Teildichtelemente ergänzen sich dann durch ihre paarweise Anordnung zu einem Dichtelement, wobei die Dichtwirkung des gepaarten Systems aus Teildichtelementen größer ist als die eines einzelnen Teildichtelements. Durch eine besonders angepaßte Ausgestaltung der Teildichtelemente an die jeweils abzudichtenden Bereiche im Spalt gelingt es, daß die Dichtwirkung der gepaarten Anordnung größer ist als sie etwa mit einem einstückigen Dichtelement realisierbar wäre. Durch die relative Beweglichkeit der Teildichtelemente wird somit ein besonders flexibles und effizientes System aus Teildichtelementen bereitgestellt. Dabei sind sowohl relative Translationen als auch Rotationen der Teildichtelemente gegeneinander vorgesehen. Sofern die Teildichtelemente sich beispielsweise in einer Ebene senkrecht zur Rotationsachse erstrecken, sind die Relativbewegungen im wesentlichen in dieser Ebene beschränkt. Die relative Beweglichkeit der Teildichtelemente ermöglicht ein sehr angepaßtes System, welches abhängig von der thermischen und/oder mechanischen Belastung des Rotors und der spezifischen Geometrie des abzudichtenden Spalts ausgestaltet ist. Das angepaßte System aus Teildichtelementen ist dabei so ausgestaltet und gelagert, daß es unter der Wirkung der externen Kräfte, wie z.B. der Fliehkraft sowie der Normal- und Lagerkräfte (Reaktionskräfte), sich gewissermaßen selbst justiert, und dabei seine Dichtwirkung entfaltet. Vorteilhafterweise werden desweiteren mögliche thermisch oder mechanisch induzierte Spannungen durch das bewegliche Paar aus Teildichtelementen deutlich besser ausgeglichen als bei herkömmlichen Dichtkonzepten.

Vorzugsweise weist der Rotor eine Laufscheibe auf, die die Rotorwellennut mit der Nutgrundfläche umfaßt, wobei die Ro torwellennut sich entlang einer Querachse erstreckt, die gegenüber einer Ebene senkrecht zur Rotationsachse geneigt ist. Die Befestigung der rotierbaren Laufschaufel in der Rotorwellennut ist damit so hergestellt, daß sie im Betrieb des Rotors die Schaufelbeanspruchungen durch Strömungs- und Fliehkräfte sowie durch Schaufelschwingungen mit hoher Sicherheit aufnehmen und die auftretenden Kräfte auf die Laufscheibe und schließlich den gesamten Rotor übertragen kann. Die Befestigung der Laufschaufel kann beispielsweise durch Axialnuten erfolgen, wobei eine Laufschaufel in eine eigens dafür vorgesehene, im wesentlichen in axialer Richtung sich erstreckende Laufscheibennut eingespannt wird. Für geringe Beanspruchungen, z.B. bei Axialverdichter-Laufschaufeln in Verdichtern, sind einfache Befestigungen der Laufschaufel, beispielsweise mit einem Schwalbenschwanz- oder Lavalfuß, möglich. Für Dampfturbinen-Endstufen mit langen Laufschaufeln und entsprechend großen Schaufelfliehkräften kommt neben dem sogenannten Steckfuß auch der axiale Tannenbaumfuß in Frage. Die axiale Tannenbaumbefestigung findet bevorzugterweise auch Anwendung bei thermisch hochbelasteten Laufschaufeln in Gasturbinen. Dabei kann sich die Rotorwellennut entlang der Querachse vollständig über die gesamte Laufscheibe hin erstrecken. Der Spalt zwischen der Nutgrundfläche und dem Schaufelfuß ist dann radial geöffnet und erstreckt sich entsprechend entlang der Querachse.

Bevorzugt ist das Dichtelement in einer Ausnehmung, insbesondere in einer Nut, im Schaufelfuß angeordnet. Eine Herausfallsicherung des Dichtelements und/oder eine Sicherung gegen Herausschleudern des Dichtelements bei Fliehkrafteinwirkung im stationären Betrieb oder bei einer transienten Belastung des Rotors wird dadurch erreicht, daß das Dichtelement in einer geeigneten Ausnehmung im Schaufelfuß angeordnet ist. Durch die Ausnehmung wird darüber hinaus im Schaufelfuß eine Reaktionsfläche hergestellt, die zweckmäßigerweise als Teilfläche der Ausnehmung ausgebildet ist. Im Falle einer Nut ist diese Reaktionsfläche beispielsweise auf dem Nutgrund hergestellt. Die Reaktionsfläche ist dann radial auswärts im Schaufelfuß angeordnet und liegt der Nutgrundfläche der Rotorwellennut entlang der radialen Richtung gegenüber.

Zur Erzielung einer möglichst guten Dichtwirkung beim Eingriff des Dichtelements in die Ausnehmung, ist die Reaktionsfläche mit entsprechend geringer und wohldefinierter Oberflächenrauhigkeit hergestellt. Nach der eigentlichen Herstellung der Ausnehmung, insbesondere der Nut, beispielsweise durch Materialabtrag von dem Schaufelfuß mittels eines Fräs- oder Drehvorgangs, kann auf dem Nutgrund durch Polieren eine Reaktionsfläche mit der gewünschten Rauhigkeit geschaffen werden.

Bevorzugt weist der Schaufelfuß einen ersten Schaufelfußrand und einen entlang der Rotationsachse dem ersten Schaufelfußrand gegenüberliegenden zweiten Schaufelfußrand auf, sowie einen Schaufelfußmittenbereich, der axial zwischen dem ersten Schaufelfußrand und dem zweiten Schaufelfußrand angeordnet ist, wobei ein Dichtelement im Bereich des ersten Schaufelfußrands und/oder des zweiten Schaufelfußrands und/oder des Schaufelfußmittenbereichs angeordnet ist. Bezüglich der Strömungsrichtung eines strömenden Aktionsfluids, beispielsweise eines Heißgases einer Gasturbine, ist hierbei z.B. der erste Schaufelfußrand stromaufwärts und der zweite Schaufelfußrand stromabwärts angeordnet. Je nach konstruktiven Gegebenheiten und Anforderungen hinsichtlich der zu erreichenden Dichtwirkung im Spalt, ermöglicht diese geometrische Aufgliederung eine Ausgestaltung und Anordnung des Dichtelements oder mehrerer Dichtelemente in verschiedenen Teilbereichen des Schaufelfußes.

Die Anordnung eines Dichtelements im Bereich des ersten, stromaufwärts angeordneten Schaufelfußrands begrenzt in erster Linie den Eintritt von strömendem, möglicherweise sehr heißem, Aktionsfluid in den Spalt, und verhindert somit eine Beschädigung des Rotors. Die Anordnung des Dichtelements im Bereich des zweiten, stromabwärts angeordneten Schaufelfußrands dient vorwiegend dazu, den Austritt von Kühlmittel, z.B. unter einem bestimmten Druck stehende Kühlluft im Spalt, in axialer Richtung stromaufwärts entlang der Nutgrundfläche in den Strömungskanal zu begrenzen. Da sich das Aktionsfluid in Strömungsrichtung entspannt, wird der Druck des Aktionsfluids in Strömungsrichtung kontinuierlich abgebaut. Ein unter einem gewissen Druck stehendes Kühlmittel im Spalt wird daher in Richtung des geringeren Umgebungsdrucks aus dem Spalt austreten, also am stromabwärts angeordneten zweiten Schaufelfußrand. Aufgrund dessen ist es vorteilhaft, im Bereich des zweiten Schaufelfußrands ein Dichtelement vorzusehen. Der Schaufelfußmittenbereich bildet einen weiteren Teilbereich des Schaufelfußes. Zusammen mit dem ersten und dem zweiten Schaufelfußrand stehen damit unterschiedliche Möglichkeiten zur Verfügung, ein Dichtelement in verschiedenen Teilbereichen des Schaufelfußes anzuordnen. Dabei wird man bei Laufschaufeln die ein Innenkühlungssystem aufweisen, wobei ein Kühlmittel, z.B. Kühlluft, durch eine geeignete Kühlmittelzufuhr, die im Schaufelfußmittenbereich angeordnet ist, der Laufschaufel zugeführt wird, das Dichtelement vorzugsweise im Bereich des ersten oder des zweiten Schaufelfußrands anordnen. Bei Laufschaufeln ohne ein derartiges Innenkühlungssystem kann auch eine Anordnung des Dichtelements im Bereich des Schaufelfußmittenbereichs genauso vorteilhaft erfolgen.

Vorzugsweise sind mehrere Dichtelemente vorgesehen. Je nach konstruktiven Gegebenheiten und Anforderungen hinsichtlich der zu erreichenden Dichtwirkung, werden die Anzahl und die Anordnung von Dichtelementen bestimmt, wobei auch Kombinationen aus mehreren Dichtelementen eingesetzt werden können. Das Dichtkonzept bietet im Hinblick auf die Anpassung an eine konkrete Aufgabenstellung eine sehr große Flexibilität. Z.B. dichtet die Kombination eines Dichtelements im Bereich des ersten Schaufelfußrands und eines weiteren Dichtelements im Bereich des zweiten Schaufelfußrands den Spalt von zwei Seiten ab und bietet demzufolge eine große Sicherheit sowohl gegenüber einem Eintritt von Aktionsfluid in den Spalt als auch gegenüber einem Austritt von Kühlmittel aus dem Spalt in den Strömungskanal der Strömungsmaschine. Ein Entweichen von Kühlmittel in den Strömungskanal würde unter anderem zu einer Herabsetzung des Wirkungsgrades der Strömungsmaschine führen. Auch im Hinblick darauf, ist eine Mehrfachanordnung von Dichtelementen sehr vorteilhaft.

Bevorzugt erstreckt sich das Dichtelement in einer Ebene senkrecht zur Rotationsachse. Der Spalt weist eine radiale und axiale Ausdehnung sowie eine Ausdehnung in Umfangsrichtung des Rotors auf. Ein sich in einer Ebene senkrecht zur Rotationsachse erstreckendes Dichtelement eignet sich daher besonders gut dazu, mögliche axiale Leckageströme mit hoher Effizienz zu behindern. So wird beispielsweise ein stromaufwärts gerichteter, axialer Leckagestrom, z.B. ein Heißgas aus dem Strömungskanal einer Gasturbine, der sich entlang der Nutgrundfläche ausbreitet, durch das Dichtelement wirkungsvoll behindert. Die Leckageströmung wird hierbei durch das Hindernis in Form des Dichtelements im Spalt verzögert und schließlich auf der der Leckageströmung zugewandten Seite des Dichtelements zum Stillstand kommen (einfache Drossel). Die der Leckageströmung abgewandte Seite des Dichtelements und der sich in axialer Richtung daran anschließende Teil des Spalts wird durch das einfache Dichtelement vor einer Beaufschlagung mit dem Leckagemedium, z.B. ein heißes Aktionsfluid oder ein Kühlmittel, bereits geschützt. Eine deutliche Verbesserung dieser einfachen Lösung mit einem einzelnen Dichtelement, das sich in einer Ebene senkrecht zur Rotationsachse erstreckt, ergibt sich durch die Kombination des Dichtelements mit einem oder mehreren weiteren Dichtelementen, die sich ebenfalls in einer Ebene senkrecht zur Rotationsachse erstrecken und die axial beabstandet zu dem Dichtelement angeordnet sind. Durch diese Mehrfachanordnung von Dichtelementen werden mögliche Leckageströme im Spalt erheblich reduziert.

Vorzugsweise ist das Dichtelement in radialer Richtung beweglich. Dadurch wird erreicht, daß das Dichtelement unter Fliehkrafteinwirkung sich in radialer Richtung von der Rotationsachse des Rotors entfernt. Dieser Effekt wird gezielt ausgenutzt, um eine deutlich verbesserte Dichtwirkung im Spalt zu erzielen. Das Dichtelement kommt dabei unter Fliehkrafteinwirkung in Kontakt zu einer radial auswärts angeordneten Reaktionsfläche, die beispielsweise als Teilfläche einer Ausnehmung, insbesondere einer Nut, ausgestaltet ist. Das Dichtelement wird fest an die Reaktionsfläche angedrückt. Durch entsprechend vorteilhafte Ausnutzung der Fliehkraft sowie der Reaktionskräfte und deren Kraftkomponenten an der Reaktionsfläche wird erreicht, daß das Dichtelement zugleich in Kontakt mit der Nutgrundfläche kommt und fest an die Nutgrundfläche angedrückt wird. Eine ausreichende radiale Beweglichkeit des Dichtelements wird durch geeignete Dimensionierung der Ausnehmung, insbesondere der Nut, im Schaufelfuß und des Dichtelements gewährleistet.

Von Vorteil ist weiterhin, daß dadurch das Dichtelement für eventuelle Wartungszwecke oder bei einem Versagen der Laufschaufel ohne zusätzliche Werkzeuge und ohne die Gefahr eines Verbackens des Dichtelements aufgrund eines oxidierenden oder korrosiven Angriffs bei hohen Betriebstemperaturen problemlos aus der Ausnehmung zu entfernen und gegebenenfalls auszutauschen ist. Darüber hinaus ist eine gewisse Toleranz des Dichtelements, welches in die Ausnehmung, insbesondere in die Nut, im Schaufelfuß eingreift sehr nützlich, weil hierdurch thermische Ausdehnungen zugelassen und folglich thermisch induzierte Spannungen zwischen dem Dichtelement und der daran angrenzenden Nutgrundfläche sowie dem Schaufelfuß vermieden werden.

Vorzugsweise ist dem ersten Teildichtelement ein erster Drehbereich mit einer ersten Drehachse sowie dem zweiten Teildichtelement ein zweiter Drehbereich mit einer zweiten Drehachse zugeordnet.

Jedes der Teildichtelemente ist damit vorzugsweise so ausgeführt, daß es um eine jeweilige Drehachse drehbar gelagert ist. Falls sich die Dichtelemente in einer Ebene senkrecht zur Rotationsachse des Rotors erstrecken, ist die Drehung der Teildichtelemente in dieser Ebene beschränkt. Hierdurch wird eine verbesserte Dichtung des Spalts ermöglicht, weil jedes Teildichtelement durch die Drehung in eine günstige Dichtposition gebracht wird. Auf diese Weise wird für jedes Teildichtelement unabhängig eine verbesserte Dichtwirkung erreicht. Die Drehachse eines Teildichtelements kann dabei auch als Auflagepunkt (Auflageachse) des Drehbereichs mit einer geeigneten Auflagefläche, z.B. mit einer Reaktionsfläche die an den Drehbereich angrenzt, gebildet sein. Die Reaktionsfläche ist vorteilhafterweise als Teilfläche einer Ausnehmung, insbesondere einer Nut, im Schaufelfuß hergestellt. Die erste Drehachse und die zweite Drehachse können dabei voneinander verschieden oder identisch sein. Im letzteren Falle weist das erste Teildichtelement und das zweite Teildichtelement eine gemeinsame Drehachse auf.

Vorzugsweise ist der Massenschwerpunkt des ersten Teildichtelements relativ zur ersten Drehachse und der Massenschwerpunkt des zweiten Teildichtelements relativ zur zweiten Drehachse so angeordnet, daß die sich unter Fliehkraftwirkung ergebenden Drehmomente entgegengesetzt gerichtet sind. Durch die sich ergebenden entgegengesetzt gerichteten Drehmomente werden die Teildichtelemente relativ zueinander in entgegengesetzter Richtung um die jeweilige Drehachse gedreht. Die Fliehkraft wirkt für beide Teildichtelemente in gleicher Weise radial auswärts und greift am jeweiligen Massenschwerpunkt an. Der lotrechte Verbindungsvektor vom Massenschwerpunkt eines der Teildichtelemente zur zugeordneten Drehachse bildet dabei zusammen mit dem Fliehkraftvektor beispielsweise ein Rechtssystem. In diesem Falle bildet der lotrechte Verbindungsvektor vom Massenschwerpunkt des anderen Teildichtelements zur dem anderen Teildichtelement zugeordneten Drehachse zusammen mit dem Fliehkraftvektor ein Linkssystem, so daß die resultierenden Drehmomente entgegengesetzt gerichtet sind. Dies wird durch entsprechende konstruktive Ausgestaltung der Teildichtelemente hinsichtlich der Massenverteilung, insbesondere der Lage des jeweiligen Massenschwerpunkts, sowie der Lagerung der Teildichtelemente hinsichtlich der Drehachse sichergestellt.

Bevorzugt weisen das erste Teildichtelement und das zweite Teildichtelement gleichartige Geometrie auf. Die Teildichtelemente können somit durch Drehungen oder Spiegelungen oder daraus kombinierten Symmetrieoperationen ineinander überführt werden. Herstellungstechnisch ist dies eine besonders günstige Lösung, besonders falls das erste Teildichtelement und das zweite Teildichtelement konstruktiv identisch ausgestaltet sind. Dann ist nur eine Form des Teildichtelements herzustellen, welches beispielsweise durch einen Dreh- oder Fräsvorgang aus einem Werkstück oder als ein Gußteil mit Hilfe einer geeigneten Gußform hergestellt wird. Ein erstes Teildichtelement und ein weiteres identisches zweites Teildichtelement können so in einfacher Weise gepaart zu einem Dichtelement angeordnet werden, was sehr kostengünstig ist.

Eine weiter verbesserte Dichtwirkung im Spalt wird dadurch erreicht, daß in einer bevorzugten Ausgestaltung das erste Teildichtelement und das zweite Teildichtelement sich in Umfangsrichtung überlappen. Durch die Überlappung in Umfangsrichtung wird ein möglicher axialer Leckagestrom wirkungsvoll behindert. Das erste Teildichtelement und das zweite Teildichtelement können dabei jeweils eine an die Nutgrundfläche angrenzende Nutgrunddichtkante sowie eine entlang der radialen Richtung der Nutgrunddichtkante gegenüberliegende Drehkante aufweisen, wobei die Drehkante den Drehbereich umfaßt. Im Betrieb des Rotors, d.h. unter Fliehkrafteinwirkung, kommen die Nutgrunddichtkante des ersten Teildichtelements und die Nutgrunddichtkante des zweiten Teildichtelements jeweils in Kontakt mit der Nutgrundfläche und dichtet den Spalt ab. Das System aus Teildichtelementen ist dabei so ausgestaltet, daß durch das Überlappen der Teildichtelemente in Umfangsrichtung eine Abdichtung des Spalts, insbesondere in axialer Richtung, erreicht ist, wobei sich die Teildichtelemente vorteilhafterweise in ihrer Dichtwirkung ergänzen.
Vorzugsweise sind das erste Teildichtelement und das zweite Teildichtelement axial zueinander benachbart angeordnet. Die Teildichtelemente können dabei auch aneinander angrenzen, wodurch ein sich gegenseitig mechanisch stabilisierendes System aus Teildichtelementen gegeben ist. Ein Aneinandergleiten der Teildichtelemente zum präzisen Erreichen ihrer jeweiligen Dichtposition im Betrieb des Rotors ist dadurch begünstigt. Das angegebene System aus Teildichtelementen wird dabei in so angepaßter Weise ausgeführt, daß es unter der Wirkung der externen Kräfte, wie z.B. der Fliehkraft, sowie der Normal- und Lagerkräfte, sich selbst justiert, um die gewünschte Dichtwirkung im Spalt zu erzielen. Hierbei wird in der gepaarten Anordnung der beiden Teildichtelemente zu einem Dichtelement ein besonders guter Formschluß im Spalt, insbesondere an der Nutgrundfläche, realisiert.

Bevorzugt ist das Dichtelement aus einem hochwarmfesten Material, insbesondere aus einer Nickelbasis- oder Kobaltbasislegierung, hergestellt. Diese Legierungen besitzen zudem auch ausreichende elastische Verformungseigenschaften. Das Material des Dichtelements wird vorzugsweise abgestimmt mit dem Material des Rotors ausgewählt, wodurch Verunreinigungen oder Diffusionsschäden weitgehend vermieden werden. Darüber hinaus ist eine gleichmäßige thermische Ausdehnung oder Kontraktion des Rotors mit dem Dichtelement gewährleistet.

Vorzugsweise ist die Strömungsmaschine eine Gasturbine.

Die auf ein Dichtelement für einen Rotor einer Strömungsmaschine gerichtete Aufgabe wird erfindungsgemäß gelöst durch ein Dichtelement, insbesondere für einen Rotor einer Strömungsmaschine, welches ein erstes Teildichtelement und ein zweites Teildichtelement aufweist, die relativ zueinander beweglich sind, und dem ersten Teildichtelement ein erster Drehbereich mit einer ersten Drehachse sowie dem zweiten Teildichtelement ein zweiter Drehbereich mit einer zweiten Drehachse zugeordnet ist, wobei der Massenschwerpunkt des ersten Teildichtelements relativ zur ersten Drehachse und der Massenschwerpunkt des zweiten Teildichtelements relativ zur zweiten Drehachse so angeordnet sind, daß die sich unter einer Krafteinwirkung auf beide Teildichtelemente ergebenden Drehmomente entgegengesetzt gerichtet sind. Die Krafteinwirkung auf beide Teildichtelemente kann dabei z.B. bei einem rotierenden System durch die Fliehkraft hervorgerufen sein. Das Dichtelement ist in besonderer Weise dazu geeignet in einer Strömungsmaschine, z.B. eine Gas- oder Dampfturbine oder ein Verdichter, mit einem sich entlang einer Rotationsachse erstreckenden Rotor, der eine Rotorwellennut mit einer Nutgrundfläche aufweist, sowie eine Laufschaufel mit einem Schaufelfuß, wobei der Schaufelfuß in die Rotorwellennut eingesetzt ist, einen zwischen dem Schaufelfuß und der Nutgrundfläche gebildeten Spalt abzudichten. Der Spalt wird dabei abgedichtet gegenüber möglichen Leckageströmen, beispielsweise von einem Aktionsfluid oder einem Kühlmittel. Das Dichtelement kann aber auch in anderen rotierenden Systemen, in denen ein Fluidstrom, insbesondere ein Leckagestrom, abzudichten ist, eingesetzt werden. Anwendungsmöglichkeiten des Dichtelements sind beispielsweise gegeben bei Rotoren oder Laufrädern von Kraft- oder Antriebsmaschinen, die hydraulische und/oder pneumnatische Systeme mit einem Fluid, z.B. ein Betriebs- oder Schmiermittel (Öl) aufweisen, sowie in Verbrennungsmotoren oder Flugtriebwerken mit einem Betriebsmittel.

Bevorzugt weisen das erste Teildichtelement und das zweite Teildichtelement gleichartige Geometrie auf. Durch Symmetrieoperationen wie Drehung oder Spiegelung oder Kombinationen von Drehung und Spiegelung kann somit das erste Teildichtelement und das zweite Teildichtelement ineinander überführt werden. Eine besonders vorteilhafte Ausgestaltung besteht darin, daß das erste Teildichtelement und das zweite Teildichtelement konstruktiv gesehen identische Bauteile sind. Dadurch wird erreicht, daß nur ein Bauteil herzustellen ist, welches z.B. als Gußteil mit Hilfe einer Gußform oder mittels eines Dreh- oder Fräsvorgangs angefertigt wird.

Die Erfindung wird beispielhaft im folgenden anhand der in der Zeichnung dargestellten Ausführungsbeispiele näher erläutert. Es zeigen teilweise schematisch und vereinfacht:
- FIG 1: einen Halbschnitt durch eine Gasturbine mit Verdichter, Brennkammer und Turbine,
- FIG 2: eine perspektivische Ansicht eines Ausschnitts einer Laufscheibe eines Rotors,
- FIG 3: eine perspektivische Ansicht eines Ausschnitts einer Laufscheibe mit eingesetzter Laufschaufel,
- FIG 4: einen Ausschnitt einer Ansicht der in Figur 3 gezeigten Anordnung entlang der Schnittlinie IV-IV mit einem Dichtelement,
- FIG 5: eine perspektivische Darstellung eines Dichtelements mit einem ersten Teildichtelement und mit einem zweiten Teildichtelement,
- FIG 6: eine Draufsicht auf das erste Teildichtelement und das zweite Teildichtelement senkrecht zur Rotationsachse,
- FIG 7: eine Seitenansicht einer Laufschaufel mit Innenkühlungssystem und mit einem Dichtelement,
- FIG 8: eine Seitenansicht einer Laufschaufel ohne Innenkühlungssystem mit einer gegenüber Figur 7 alternativen Anordnung eines Dichtelements,
- FIG 9: eine Schnittansicht eines Ausschnitts eines Rotors mit Umfangsnut und mit eingesetzter Laufschaufel,
- FIG 10: eine Schnittansicht eines Ausschnitts eines Rotors mit gegenüber Figur 9 alternativer Ausgestaltung der Laufschaufelbefestigung.

Gleiche Bezugszeichen haben in den einzelnen Figuren die gleiche Bedeutung.

In Figur 1 ist ein Halbschnitt durch eine Gasturbine 1 dargestellt. Die Gasturbine 1 weist einen Verdichter 3 für Verbrennungsluft, eine Brennkammer 5 mit Brennern 7 für einen flüssigen oder gasförmigen Brennstoff, sowie eine Turbine 9 zum Antrieb des Verdichters 3 und eines in der Figur 1 nicht dargestellten Generators auf. In der Turbine 9 sind feststehende Leitschaufeln 11 und rotierbare Laufschaufeln 13 auf jeweiligen sich radial erstreckenden, im Halbschnitt nicht gezeigten, Kränzen entlang der Rotationsachse 15 der Gasturbine 1 angeordnet. Dabei wird ein entlang der Rotationsachse 15 aufeinanderfolgendes Paar aus einem Kranz von Leitschaufeln 11 (Leitschaufelkranz) und einem Kranz von Laufschaufeln 13 (Laufschaufelkranz) als Turbinenstufe bezeichnet. Jede Leitschaufel 11 weist eine Schaufelplattform 17 auf, welche zur Fixierung der betreffenden Leitschaufel 11 am inneren Turbinengehäuse 19 angeordnet ist. Die Schaufelplattform 17 stellt dabei ein Wandelement in der Turbine 9 dar. Die Schaufelplattform 17 bildet eine äußere Begrenzung des Strömungskanals 21, durch den im Betrieb der Turbine 9 ein heißes Aktionsfluid A strömt. Die Laufschaufel 13 ist auf dem entlang der Rotationsachse 15 der Gasturbine 1 angeordneten Turbinenläufer 23 über eine entsprechende Schaufelplattform 17 befestigt. Der Turbinenläufer 23 kann dabei z.B. aus mehreren, in Figur 1 nicht gezeigten, die Laufschaufeln 13 aufnehmende Laufscheiben zusammengebaut sein, die von einem nicht dargestellten Zuganker zusammengehalten und mittels Hirthverzahnung wärmedehnungstolerant auf die Rotationsachse 15 zentriert sind. Der Turbinenläufer 23 bildet zusammen mit den Laufschaufeln 13 den Rotor 25 der Strömungsmaschine 1, insbesondere der Gasturbine 1. Im Betrieb der Gasturbine wird Luft L aus der Umgebung angesaugt. Die Luft L wird im Verdichter 3 verdichtet und dadurch gleichzeitig vorgewärmt. In der Brennkammer 5 wird die Luft L mit dem flüssigen oder gasförmigen Brennstoff zusammengebracht und verbrannt, wodurch ein heißes Aktionsfluid A erzeugt wird. Ein zuvor dem Verdichter 3 aus geeigneten Entnahmen 27 entnommener Teil der Luft L dient als Kühlluft K zur Kühlung der Turbinenstufen, wobei z.B. die erste Turbinenstufe mit einer Turbineneintrittstemperatur von etwa 750°C bis 1200°C beaufschlagt wird. In der Turbine 9 erfolgt eine Entspannung und Abkühlung des heißen Aktionsfluids A, im folgenden als Heißgas A bezeichnet, welches durch die Turbinenstufen strömt und dabei den Rotor 25 in Rotation versetzt. Zur Innenkühlung der Laufschaufel 13 wird die Kühlluft K über den Turbinenläufer 23 der Laufschaufel 13 durch geeignete, nicht gezeigte, Versorgungsleitungen zugeführt. Von der Entnahme 27 im Verdichter 3 strömt die Kühlluft K dabei zunächst entlang der Rotationsachse 15 stromaufwärts im Turbinenläufer 23 und wird anschließend radial auswärts durch den Rotor 25 geführt und gelangt schließlich zur Laufschaufel 13, um diese zu kühlen. Ein derartiges Innenkühlungssystem für eine Laufschaufel 13 wird insbesondere bei thermisch hochbelasteten Rotoren 25 zur effizienten Schaufelkühlung eingesetzt.

Figur 2 zeigt eine perspektivische Ansicht eines Ausschnitts einer Laufscheibe 29 eines Rotors 25. Die Laufscheibe 29 ist entlang der Rotationsachse 15 des Rotors 25 zentriert. Die Laufscheibe 29 weist eine Rotorwellennut 31 zur Befestigung einer Laufschaufel 13 der Gasturbine 1 auf. Die Rotorwellennut 31 erstreckt sich entlang einer Querachse 41, die gegenüber einer Ebene senkrecht zur Rotationsachse 15 geneigt ist. Die Querachse 41 bildet dabei einen von 0° verschiedenen Winkel mit der Rotationsachse 15. Die Querachse 41 kann aber auch parallel zur Rotationsachse 15 sein. Die Rotorwellennut 31 weist eine Nutgrundfläche 33 auf, die am Nutgrund der Rotorwellennut 31 angeordnet ist und sich entlang der Querachse 41 erstreckt. Die Rotorwellennut 31 ist als axiale Laufscheibennut, insbesondere als axiale Tannenbaumnut, ausgestaltet. Auf diese Weise ist eine zuverlässige Befestigung einer Laufschaufel 13 möglich, wobei im Betrieb der Strömungsmaschine 1 die Schaufelbeanspruchungen durch Strömungs- und Fliehkräfte sowie durch Schaufelschwingungen mit hoher Sicherheit aufgenommen werden können und eine gute Übertragung der auftretenden Kräfte auf die Laufscheibe 29 und schließlich den gesamten Rotor 25 gewährleistet ist.

Eine perspektivische Ansicht eines Ausschnitts eines Rotors 25 ist in Figur 3 dargestellt. Der Rotor 25 weist eine Laufscheibe 29 und eine Laufschaufel 13 auf. Die Laufscheibe 29 weist eine Rotorwellennut 31 mit einer Nutgrundfläche 33 auf. Die Laufschaufel 13 erstreckt sich entlang einer radial auswärts gerichteten Längsachse 43 und umfaßt entlang der Längsachse 43 aufeinander folgend einen Schaufelfuß 35, eine an den Schaufelfuß angrenzende Schaufelplattform 17 sowie ein an die Schaufelplattform 17 angrenzendes und nur zum Teil dargestelltes Schaufelblatt 65. In die Rotorwellennut 31 ist die Laufschaufel 13 mit ihrem Schaufelfuß 35 entlang der Einsatzrichtung 41 der Laufscheibennut 31 eingesetzt. Zwischen dem Schaufelfuß 35 und der Nutgrundfläche 33 ist ein Spalt 37 gebildet, der sich entlang der Einsatzrichtung 41 erstreckt. Ein an dem Schaufelblatt 65 vorbeiströmendes Heißgas A erzeugt ein Drehmoment auf die Laufscheibe 29. Bei hohen Betriebstemperaturen des Rotors 25 benötigt das Schaufelblatt 65 der Laufschaufel 13 eine Innenkühlung, dessen Versorgungsleitungen 63 sich im Schaufelblatt 65 entlang der Längsachse 43 der Laufschaufel 13 erstrecken. Die Versorgungsleitungen 63 sind Teil eines Innenkühlungssystems, welches nicht näher dargestellt ist. Dabei wird ein Kühlmittel K, beispielsweise Kühlluft K, durch eine nicht dargestellte Zuleitung durch die Laufscheibe 29 in den Schaufelfuß 35 der Laufschaufel 13 geleitet und von dort aus über die Versorgungsleitung 63 in das Schaufelblatt 65. Um ein Austreten eines Kühlmittels K, insbesondere der Kühlluft K, aus dem Spalt 37 zu verhindern sowie den Eintritt des Heißgases A in den Spalt 37 zu begrenzen, ist der Spalt 37 abgedichtet (siehe Figur 4).

Figur 4 zeigt einen Ausschnitt einer Ansicht der in Figur 3 gezeigten Anordnung entlang der Schnittlinie IV-IV mit einem Dichtelement 39. Das Dichtelement 39 ist zur Dichtung des Spalts 37 vorgesehen. Das Dichtelement 39 erstreckt sich in einer Ebene senkrecht zur Rotationsachse 15 und ist in einer Ausnehmung 45, insbesondere in einer Nut, im Schaufelfuß 35 angeordnet und dabei teilweise von dem Schaufelfuß 35 aufgenommen. Das Dichtelement 39 weist ein erstes Teildichtelement 53A sowie ein zweites Teildichtelement 53B auf, die relativ zueinander beweglich sind. Das erste Teildichtelement 53A und das zweite Teildichtelement 53B überlappen sich in Umfangsrichtung und sind entlang der Rotationsachse 15 zueinander benachbart angeordnet. Dem ersten Teildichtelement 53A ist ein erster Drehbereich 55A mit einer ersten Drehachse 57A sowie dem zweiten Teildichtelement 53B ein zweiter Drehbereich 55B mit einer zweiten Drehachse 57B zugeordnet. Hierbei sind die Drehachsen 57A, 57B durch den jeweiligen Auflagepunkt (Auflageachse) der Drehbereiche 55A, 55B an den entlang der Längsachse 43 radial auswärts an die Drehbereiche 55A, 55B angrenzenden Nutgrund der Ausnehmung 45 festgelegt. Die Drehachsen 57A, 57B sind verschiedene Achsen und erstrecken sich im wesentlichen parallel zur Rotationsachse 15. Dadurch wird eine Drehung der Teildichtelemente 53A, 53B um die jeweilige Drehachse 57A, 57B ermöglicht. Die Teildichtelemente 53A, 53B können durch ihre Ausgestaltung und Anordnung jeweils sowohl Drehungen als auch Translationen ausführen oder Kombinationen aus Drehungen und Translationen. Im Betrieb des Rotors 25 dichtet das Dichtelement 39 den Spalt 37 unter Fliehkrafteinwirkung ab. Dabei wird jedes der Teildichtelemente 53A, 53B infolge der entlang der Längsachse 43 radial auswärts gerichteten Fliehkraft in seine Dichtposition gebracht und entfaltet seine Dichtwirkung. Jedes Teildichtelement 53A, 53B wird dabei fest an die Nutgrundfläche 33 angedrückt und dichtet den Spalt 37 ab. Die Dichtwirkung wird dadurch erzielt, daß jedes Teildichtelement 53A, 53B unter der Fliehkrafteinwirkung eine Drehung um die jeweilige Drehachse 57A, 57B ausführt bis ein formschlüssiger Kontakt der Teildichtelemente 53A, 53B mit der Nutgrundfläche 33 hergestellt ist. Durch die relative Beweglichkeit der Teildichtelemente 53A, 53B ergibt sich ein an die Spaltgeometrie angepaßtes System, welches abhängig von der thermischen und/oder mechanischen Belastung des Rotors 25 und der konstruktiven Ausgestaltung des abzudichtenden Spalts 37 hergestellt ist. Das System aus relativ zueinander beweglichen Teildichtelementen 53A, 53B ist so ausgestaltet, daß es unter der Wirkung der externen Kräfte, wie beispielsweise der Fliehkraft sowie der Normal- und Lagerkräfte (Reaktionskräfte), sich gleichsam selbst justiert, und dabei seine Dichtposition einnimmt. Die Teildichtelemente 53A, 53B sind so ausgestaltet und in der Ausnehmung 45 gelagert, daß unter Fliehkrafteinwirkung das Drehmoment auf das erste Teildichtelement 53A entgegengesetzt gerichtet zu dem Drehmoment auf das zweite Teildichtelenent 53B ist. Dadurch vollführen die Teildichtelemente 53A, 53B bis zum Erreichen ihrer Dichtposition jeweils eine Drehung mit entgegengesetztem Drehsinn. Durch diese entgegengesetzt gerichteten Drehungen der Teildichtelemente 53A, 53B werden diese relativ zueinander scherenförmig bewegt, wodurch in der Dichtposition ein besonderes sicherer Halt des Dichtelements 39 gewährleistet ist. Das Dichtelement 39, umfassend die gepaarten Teildichtelemente 53A, 53B, dichtet den Spalt 37 an der Nutgrundfläche 33 entgegen der in Richtung der Längsachse 43 gerichteten Fliehkraft ab. Durch das Dichtelement 39 ist somit eine besonders vorteilhafte und effiziente Abdichtung des Spalts 37 erreicht. Durch das bewegliche Paar aus Teildichtelementen 53A, 53B, die zu dem Dichtelement 39 gepaart angeordnet sind, werden darüber hinaus auch mögliche thermisch oder mechanisch induzierte Spannungen deutlich besser ausgeglichen als bei konventionellen Dichtungen.

Eine bevorzugte Ausgestaltung des in Figur 4 gezeigten Dichtelements 39 ist in Figur 5 dargestellt. Figur 5 zeigt eine perspektivische Darstellung eines Dichtelements 39 mit einem ersten Teildichtelement 53A und mit einem zweiten Teildichtelement 53B. Hierbei sind der Massenschwerpunkt 59A des ersten Teildichtelements 53A relativ zur ersten Drehachse 57A und der Massenschwerpunkt 59B des zweiten Teildichtelements 53B relativ zur zweiten Drehachse 57B so angeordnet, daß die sich unter der Wirkung der entlang der Längsachse 43 radial auswärts gerichteten Fliehkraft ergebenden Drehmomente 61A, 61B entgegengesetzt gerichtet sind. Das erste Teildichtelement 53A und das zweite Teildichtelement 53B weisen dabei gleichartige Geometrie auf, was herstellungstechnisch besonders vorteilhaft ist.

Figur 6 zeigt eine Draufsicht auf das erste Teildichtelement 53A und das zweite Teildichtelement 53B gemäß Figur 5 senkrecht zur Rotationsachse, also entgegen der Längsachse 43. Bezogen auf die Rotationsachse 15 liegt der Massenschwerpunkt 59A des ersten Teildichtelements 53A entlang der Umfangsrichtung 67 dem Massenschwerpunkt 59B des zweiten Teildichtelements 53B gegenüber. Gleiches gilt für die den Teildichtelementen 53A, 53B zugeordneten Drehachsen 57A, 57B, so daß die sich unter einer Krafteinwirkung auf beide Teildichtelemente 53A, 53B resultierenden Drehmomente entgegengesetzt gerichtet sind. Die beiden Teildichtelemente 53A, 53B sind relativ zueinander, beispielsweise entlang der Umfangsrichtung 67, beweglich. Dadurch wird im eingebauten Zustand des Dichtelements 39 (vergleiche Figur 4) unter Fliehkrafteinwirkung der Spalt 37 wirkungsvoll abgedichtet, wobei die Teildichtelemente 53A, 53B nach Ausführung einer beschränkten relativen Translation und Drehung ihre jeweilige Dichtposition erreichen. Dabei ergänzen sich die Teildichtelemente 53A, 53B in ihrer Dichtwirkung, so daß insbesondere Leckageströme entlang der Rotationsachse 15 sehr effizient begrenzt werden. Beim Einsatz des Dichtelements 39 für einen Rotor 25 einer Strömungsmaschine 1, beispielsweise einer Gasturbine 1, wählt man als Werkstoff für das Dichtelement 39 ein hochwarmfestes Material, welches darüber hinaus auch ausreichende elastische Verformungseigenschaften aufweist. Hierfür kommen beispielsweise Legierungen auf Nickelbasis oder Kobaltbasis in Frage.

Das Dichtelement 39 mit der gepaarten Anordnung der Teildichtelemente 53A, 53B kann in unterschiedlicher Weise zur Dichtung eingesetzt werden. Um das zu illustrieren, zeigt Figur 7 eine Seitenansicht einer innenraumgekühlten Laufschaufel 13 mit einem Dichtelement 39A und mit einem weiteren Dichtelement 39B. Die Laufschaufel 13 ist mit ihrem Schaufelfuß 35 in die Rotorwellennut 31 der Laufscheibe 29 eingesetzt. Der Schaufelfuß 35 weist einen ersten Schaufelfußrand 47 und einen entlang der Rotationsachse dem ersten Schaufelfußrand 47 gegenüberliegenden zweiten Schaufelfußrand 51 auf. Axial zwischen dem ersten Schaufelfußrand 47 und dem zweiten Schaufelfußrand 51 ist ein Schaufelfußmittenbereich 49 angeordnet. Bezüglich der Strömungsrichtung des strömenden Heißgases A ist der erste Schaufelfußrand 47 stromaufwärts und der zweite Schaufelfußrand 51 stromabwärts angeordnet. In der Laufscheibe 29 sowie im Schaufelfußmittenbereich 49 sind Kühlmitteldurchführungen 63 vorgesehen, die sich entlang der Längsachse 43 erstrecken und in Strömungsverbindung mit dem Zwischenraum 37 stehen. Die Kühlmitteldurchführungen 63 sind Teil eines in Figur 7 nicht dargestellten Innenkühlungssystems für die Laufschaufel 13. Zur Innenkühlung der Laufschaufel 13 strömt ein Kühlmittel K, z.B. Kühlluft, durch die Kühlmitteldurchführungen 63 und wird durch das Innenkühlungssystem durch die Schaufelplattform 17 und das sich daran radial anschließende Schaufelblatt 65 der Laufschaufel 13 geführt. Um den Spalt 37 gegen ein Entweichen von Kühlmittel K abzudichten, ist das erste Dichtelement 39A im Bereich des ersten Schaufelfußrands 47 und das zweite Dichtelement 39B im Bereich des zweiten Schaufelfußrands 51 angeordnet. Die Dichtelemente 39A, 39B sind jeweils in einer Ausnehmung 45, insbesondere in einer Nut, im Schaufelfuß angeordnet. Dabei sind die Dichtelemente 39A, 39B von dem Schaufelfuß 35 teilweise aufgenommen.

Wie in den Figuren 4 bis 6 beschrieben, aber aus Übersichtsgründen in der Figur 7 nicht dargestellt, sind die Dichtelemente 39A, 39B jeweils als ein System aus zwei paarweise angeordneten Teildichtelementen 53A, 53B (vergleiche z.B. Figur 5) ausgestaltet. Im Betrieb des Rotors 25, d.h. unter Einwirkung einer entlang der Längsachse 43 radial auswärts gerichteten Fliehkraft, gelangen die Teildichtelemente 53A, 53B dann in Kontakt mit der Nutgrundfläche 33 und dichten den Spalt 37 ab. Dabei dichtet das Dichtelement 39A den Spalt am ersten Schaufelfußrand 47 und das Dichtelement 39B den Spalt 37 am stromabwärts angeordneten zweiten Schaufelfußrand 51 ab. Diese Ausgestaltung bietet eine große Sicherheit sowohl gegenüber dem Eintritt von Heißgas A in den Spalt 37 als auch gegenüber dem Austritt von Kühlmittel K aus dem Spalt 37 in den Strömungskanal 21 (vgl. Figur 1) des Rotors 25. Ein Entweichen von Kühlmittel K in den Strömungskanal 21 würde unter anderem zu einer Herabsetzung des Wirkungsgrades führen.

Figur 8 zeigt eine Seitenansicht einer Laufschaufel 13 ohne Innenkühlungssystem mit einer gegenüber Figur 7 alternativen Anordnung eines Dichtelements 39A sowie eines weiteren Dichtelements 39B. Dabei ist das Dichtelement 39A im Bereich des ersten Schaufelfußrands 47 und das Dichtelement 39B im Bereich des Schaufelfußmittenbereichs 49 angeordnet. Die Anordnung des Dichtelements 39A begrenzt in erster Linie den Eintritt von strömendem Heißgas A in den Spalt 37 und verhindert somit eine Beschädigung des Rotors 25. Durch die Kombination des Dichtelements 39A und des weiteren Dichtelements 39B wird eine entsprechend größere Dichtwirkung erzielt. Das angegebene Dichtkonzept bietet im Hinblick auf die Anpassung an eine konkrete Aufgabenstellung eine sehr große Flexibilität. Eine Mehrfachanordnung von Dichtelementen 39A, 39B ist dabei von besonderem Vorteil.

Neben der Befestigung einer Laufschaufel 13 in einer im wesentlichen axial gerichteten Rotorwellennut 31 einer Laufscheibe 29 (Axialnut) sind auch andere Laufschaufelbefestigungen bekannt. Die Anwendung des gezeigten Dichtelements 39 bei alternativen Laufschaufelbefestigungen ist im folgenden in den Figuren 9 und 10 veranschaulicht.

In Figur 9 ist eine Schnittansicht eines Ausschnitts eines Rotors 25 mit Rotorwellennut 31 und mit eingesetzter Laufschaufel 13 dargestellt. Die Rotorwellennut 31 ist dabei als Umfangsnut 31 in der Rotorwelle 23 ausgeführt. Die Umfangsnut 31 ist als sogenannte Hammerkopfnut hergestellt, die den Schaufelfuß 35 aufnimmt. Für kurze Laufschaufeln 13 mit kleinen Fliehkräften und Biegemomenten wird diese Form der Schaufelbefestigung bevorzugt eingesetzt. In dem Schaufelfuß 35 ist eine Ausnehmung 45, insbesondere eine Nut, in die ein Dichtelement 39 eingreift. Das Dichtelement 39 erstreckt sich in Umfangsrichtung der Rotorwelle 23 und dichtet den Spalt 37 ab. Das Dichtelement 39 dichtet den Spalt hierbei unter Fliehkrafteinwirkung ab und kann aus zwei sich in Umfangsrichtung überlappenden und relativ zueinander beweglichen, in der Figur 9 nicht gezeigten, Teildichtelementen 53A, 53B zusammengesetzt sein, wie etwa zu Figur 5 beschrieben. Bei Rotation der Rotorwelle 23 um die Rotationsachse 15 wird das Dichtelement 39 unter Fliehkrafteinwirkung fest an die Nutgrundfläche 33 angedrückt. Dadurch wird der Spalt 37 abgedichtet.

Figur 10 zeigt eine Schnittansicht eines Ausschnitts eines Rotors 25 mit einer gegenüber Figur 9 alternativen Ausgestaltung der Laufschaufelbefestigung. Hierbei ist die Umfangsnut 31 durch eine sogenannte Umfangstannenbaumnut hergestellt. Der Schaufelfuß 35 der Laufschaufel 13 ist dementsprechend als Tannenbaumfuß hergestellt, der in die Umfangsnut 31, insbesondere in die Umfangstannenbaumnut 31, eingreift. Durch diese Art der Befestigung der Laufschaufel 13 ist bei Rotation des Rotors 25 um die Rotationsachse 15 eine sehr wirkungsvolle Kraftübertragung an die Rotorwelle 23 und ein besonders sicherer Halt erreicht. Analog zur Figur 9 ist in dem Schaufelfuß 35 eine Ausnehmung 45 vorgesehen, in der ein Dichtelement 39 angeordnet ist. Das Dichtelement 39 dient zur Abdichtung des Spalts 37, der zwischen dem Schaufelfuß 35 und der Nutgrundfläche 33 gebildet ist.

Das angegebene Konzept zur Dichtung des Spalts 37 mittels eines Dichtelements 39, respektive eines Paars aus relativ zueinander beweglichen Teildichtelementen 53A, 53B, ist in jedem Fall sehr flexibel auch auf einen Rotor 25 übertragbar, dessen Laufschaufel 13 in eine Umfangsnut 31 befestigt ist.

## Patentansprüche

1. Strömungsmaschine (1) mit einem sich entlang einer Rotationsachse (15) erstreckenden Rotor (25), der eine Rotorwellennut (31) mit einer Nutgrundfläche (33) aufweist, sowie eine Laufschaufel (13) mit einem Schaufelfuß (35), wobei der Schaufelfuß (35) in die Rotorwellennut (31) eingesetzt ist und zwischen dem Schaufelfuß (35) und der Nutgrundfläche (33) ein Spalt (37) gebildet ist, und wobei ein Dichtelement (39) zur Dichtung des Spalts (37) vorgesehen ist,
wobei daß das Dichtelement (39) in einer Ausnehmung (45) im Schaufelfuß (35) angeordnet und zumindest teilweise von dem Schaufelfuß (35) aufgenommen ist, daß das Dichtelement (39) gegenüber dem Schaufelfuß (35) beweglich ist, und daß das Dichtelement (39) unter Fliehkrafteinwirkung in Kontakt mit der Nutgrundfläche (33) ist und dadurch den Spalt (37) abdichtet,
**dadurch gekennzeichnet, daß** das Dichtelement (39) ein erstes Teildichtelement (53A) und ein zweites Teildichtelement (53B) aufweist, welche relativ zueinander beweglich sind.

2. Strömungsmaschine (1) nach Anspruch 1,
**dadurch gekennzeichnet, daß** der Rotor (25) eine Laufscheibe (29) aufweist, die die Rotorwellennut (31) mit der Nutgrundfläche (33) umfaßt, wobei die Rotorwellennut (31) sich entlang einer Querachse (41) erstreckt, die gegenüber einer Ebene senkrecht zur Rotationsachse (15) geneigt ist.

3. Strömungsmaschine (1) nach einem der Ansprüche 1 oder 2,
**dadurch gekennzeichnet, daß** der Schaufelfuß (35) einen ersten Schaufelfußrand (47) und einen entlang der Rotationsachse dem ersten Schaufelfußrand gegenüberliegenden zweiten Schaufelfußrand (51) aufweist, sowie einen Schaufelfußmittenbereich (49), der axial zwischen dem ersten Schaufelfußrand (47) und dem zweiten Schaufelfußrand (51) angeordnet ist, wobei ein Dichtelement (39) im Bereich des ersten Schaufelfußrands (47) und/oder des zweiten Schaufelfußrands (51) und/oder des Schaufelfußmittenbereichs (49) angeordnet ist.

4. Strömungsmaschine (1) nach einem der vorhergehenden Ansprüche,
**dadurch gekennzeichnet, daß** mehrere Dichtelemente (39) vorgesehen sind.

5. Strömungsmaschine (1) nach einem der vorhergehenden Ansprüche,
**dadurch gekennzeichnet, daß** das Dichtelement (39) sich in einer Ebene senkrecht zur Rotationsachse (15) erstreckt.

6. Strömungsmaschine (1) nach einem der vorhergehenden Ansprüche,
**dadurch gekennzeichnet, daß** das Dichtelement (39) in radialer Richtung (43) beweglich ist.

7. Strömungsmaschine (1) nach einem der vorhergehenden Ansprüche,
**dadurch gekennzeichnet, daß** dem ersten Teildichtelement (53A) ein erster Drehbereich (55A) mit einer ersten Drehachse (57A) sowie dem zweiten Teildichtelement (53B) ein zweiter Drehbereich (55B) mit einer zweiten Drehachse (57B) zugeordnet ist.

8. Strömungsmaschine (1) nach Anspruch 7,
**dadurch gekennzeichnet, daß**
der Massenschwerpunkt (59A) des ersten Teildichtelements (53A) relativ zur ersten Drehachse (57A) und der Massenschwerpunkt (59B) des zweiten Teildichtelements (53B) relativ zur zweiten Drehachse (57B) so angeordnet sind, daß die sich unter Fliehkrafteinwirkung ergebenden Drehmomente (61A, 61B) entgegengesetzt gerichtet sind.

9. Strömungsmaschine (1) nach Anspruch 7 oder 8,
**dadurch gekennzeichnet, daß** das erste Teildichtelement (53A) und das zweite Teildichtelement (53B) gleichartige Geometrie aufweisen.

10. Strömungsmaschine (1) nach einem der Ansprüche 7, 8 oder 9,
**dadurch gekennzeichnet, daß** das erste Teildichtelement (53A) und das zweite Teildichtelement (53B) sich in Umfangsrichtung überlappen.

11. Strömungsmaschine (1) nach einem der Ansprüche 7 bis 10,
**dadurch gekennzeichnet, daß** das erste Teildichtelement (53A) und das zweite Teildichtelement (53B) axial zueinander benachbart angeordnet sind.

12. Strömungsmaschine (1) nach einem der vorhergehenden Ansprüche,
**dadurch gekennzeichnet, daß** das Dichtelement (39) aus einem hochwarmfesten Material, insbesondere aus einer Nickelbasis- oder Kobaltbasislegierung, hergestellt ist.

13. Strömungsmaschine (1) nach einem der vorhergehenden Ansprüche,
**gekennzeichnet durch** eine Ausgestaltung als eine Gasturbine (1) ist.

14. Dichtelement (39), insbesondere für einen Rotor (25) einer Strömungsmaschine (1), welches ein erstes Teildichtelement (53A) und ein zweites Teildichtelement (53B) aufweist, die relativ zueinander beweglich sind, und dem ersten Teildichtelement (53A) ein erster Drehbereich (55A) mit einer ersten Drehachse (57A) sowie dem zweiten Teildichtelement (53B) ein zweiter Drehbereich (55B) mit einer zweiten Drehachse (57B) zugeordnet ist, wobei der Massenschwerpunkt (59A) des ersten Teildichtelements (53A) relativ zur ersten Drehachse (57A) und der Massenschwerpunkt (59B) des zweiten Teildichtelements (53B) relativ zur zweiten Drehachse (57B) so angeordnet sind, daß die sich unter einer Krafteinwirkung auf beide Teildichtelemente (53A, 53B) ergebenden Drehmomente (61A, 61B) entgegengesetzt gerichtet sind.

15. Dichtelement (39) nach Anspruch 14,
**dadurch gekennzeichnet, daß** das erste Teildichtelement (53A) und das zweite Teildichtelement (53B) gleichartige Geometrie aufweisen.

## Claims

1. Fluid-flow machine (1) comprising a rotor (25) which extends along a rotation axis (15) and has a rotor-shaft slot (31) having a slot root surface (33) and a moving blade (13) having a blade root (35), the blade root (35) being inserted into the rotor-shaft slot (31), and a gap (37) being formed between the blade root (35) and the slot root surface (33), and a sealing element (39) being provided for sealing the gap (37), wherein the sealing element (39) is arranged in a recess (45) in the blade root (35) and is at least partly accommodated by the blade root (35), wherein the sealing element (39) is movable relative to the blade root (35), and wherein the sealing element (39) is in contact with the slot root surface (33) under the effect of centrifugal force and thereby seals the gap (37), **characterized in that** the sealing element (39) has a first sealing element section (53A) and a second sealing element section (53B) which are movable relative to one another.

2. Fluid-flow machine (1) according to Claim 1, **characterized in that** the rotor (25) has a moving disc (29) which comprises the rotor-shaft slot (31) with the slot root surface (33), the rotor-shaft slot (31) extending along a transverse axis (41) which is inclined relative to a plane perpendicular to the rotation axis (15).

3. Fluid-flow machine (1) according to either of Claims 1 and 2, **characterized in that** the blade root (35) has a first blade-root margin (47) and a second blade-root margin (51), located opposite the first blade-root margin along the rotation axis, and a blade-root centre region (49) which is arranged axially between the first blade-root margin (47) and the second blade-root margin (51), a sealing element (39) being arranged in the region of the first blade-root margin (47) and/or of the second blade-root margin (51) and/or of the blade-root centre region (49).

4. Fluid-flow machine (1) according to one of the preceding claims, **characterized in that** a plurality of sealing elements (39) are provided.

5. Fluid-flow machine (1) according to one of the preceding claims, **characterized in that** the sealing element (39) extends in a plane perpendicular to the rotation axis (15).

6. Fluid-flow machine (1) according to one of the preceding claims, **characterized in that** the sealing element (39) is movable in the radial direction (43).

7. Fluid-flow machine (1) according to one of the preceding claims, **characterized in that** a first rotary region (55A) having a first rotary axis (57A) is assigned to the first sealing element section (53A), and a second rotary region (55B) having a second rotary axis (57B) is assigned to the second sealing element section (53B).

8. Fluid-flow machine (1) according to Claim 7, **characterized in that** the mass centre (59A) of the first sealing element section (53A) is arranged relative to the first rotary axis (57A) and the mass centre (59B) of the second sealing element section (53B) is arranged relative to the second rotary axis (57B) in such a way that the torques (61A, 61B) resulting under the effect of centrifugal force are opposed.

9. Fluid-flow machine (1) according to Claim 7 or 8, **characterized in that** the first sealing element section (53A) and the second sealing element section (53B) have similar geometry.

10. Fluid-flow machine (1) according to one of Claims 7, 8 or 9, **characterized in that** the first sealing element section (53A) and the second sealing element section (53B) overlap in the circumferential direction.

11. Fluid-flow machine (1) according to one of Claims 7 to 10, **characterized in that** the first sealing element section (53A) and the second sealing element section (53B) are arranged axially adjacent to one another.

12. Fluid-flow machine (1) according to one of the preceding claims, **characterized in that** the sealing element (39) is made of a high-temperature-resistant material, in particular a nickel-base or cobalt-base alloy.

13. Fluid-flow machine (1) according to one of the preceding claims, **characterized by** a configuration as a gas turbine (1).

14. Sealing element (39), in particular for a rotor (25) of a fluid-flow machine (1), which has a first sealing element section (53A) and a second sealing element section (53B) which are movable relative to one another, and a first rotary region (55A) having a first rotary axis (57A) is assigned to the first sealing element section (53A), and a second rotary region (55B) having a second rotary axis (57B) is assigned to the second sealing element section (53B), the mass centre (59A) of the first sealing element section (53A) being arranged relative to the first rotary axis (57A) and the mass centre (59B) of the second sealing element section (53B) being arranged relative to the second rotary axis (57B) in such a way that the torques (61A, 61B) resulting on both sealing element sections (53A, 53B) under an effect of a force are opposed.

15. Sealing element (39) according to Claim 14, **characterized in that** the first sealing element section (53A) and the second sealing element section (53B) have similar geometry.

## Revendications

1. Turbomachine (1) comprenant un rotor (25) qui s'étend le long d'un axe (15) de rotation et qui a une gorge (31) d'arbre du rotor ayant une surface (33) de fond de gorge, ainsi qu'une aube (13) mobile ayant une emplanture (35) d'aube, l'emplanture (35) d'aube étant insérée dans la gorge (31) de l'arbre du rotor et il est formé entre l'emplanture (35) de l'aube et la surface (33) du fond de la gorge un intervalle (37), et dans laquelle un élément (39) d'étanchéité est prévu pour rendre l'intervalle (37) étanche,
dans laquelle l'élément (39) d'étanchéité est disposé dans un évidement (45) de l'emplanture (35) d'aube et reçu au moins en partie par l'emplanture (35) d'aube, en ce que l'élément (39) d'étanchéité est mobile par rapport à l'emplanture (35) d'aube et en ce que l'élément (39) d'étanchéité est sous l'effet de la force centrifuge en contact avec la surface (33) du fond de la gorge et rend ainsi l'intervalle (37) étanche,
**caractérisée en ce que** l'élément (39) d'étanchéité a un premier sous-élément (53A) d'étanchéité et un deuxième sous-élément (53B) d'étanchéité, qui sont mobiles l'un par rapport à l'autre.

2. Turbomachine (1 ) suivant la revendication 1,
**caractérisée en ce que** le rotor (25) a un disque (29) mobile, qui entoure la gorge (31) de l'arbre du rotor ayant la surface (33) du fond de la gorge, la gorge (31) de l'arbre du rotor s'étendant le long d'un axe (41) transversal qui est incliné par rapport à un plan perpendiculairement à l'axe (15) de rotation.

3. Turbomachine (1) suivant l'une des revendications 1 ou 2,
**caractérisée en ce que** l'emplanture (35) de l'aube a un premier bord (47) d'emplanture de l'aube et un deuxième bord (51) d'emplanture de l'aube opposé le long de l'axe de rotation au premier bord de l'emplanture de l'aube, ainsi qu'une zone (49) médiane d'emplanture de l'aube, qui est disposée axialement entre le premier bord (47) de l'emplanture de l'aube et le deuxième bord (51) de l'emplanture de l'aube, un élément (39) d'étanchéité étant disposé dans la zone du premier bord (47) de l'emplanture de l'aube et/ou du deuxième bord (51) de l'emplanture de l'aube et/ou de la zone (49) médiane de l'emplanture de l'aube.

4. Turbomachine (1) suivant l'une des revendications précédentes,
**caractérisée en ce qu'**il est prévu plusieurs éléments (39) d'étanchéité.

5. Turbomachine (1) suivant l'une des revendications précédentes,
**caractérisée en ce que** l'élément (39) d'étanchéité s'étend dans un plan perpendiculaire à l'axe (15) de rotation.

6. Turbomachine (1) suivant l'une des revendications précédentes,
**caractérisée en ce que** l'élément (39) d'étanchéité est mobile dans la direction (43) radiale.

7. Turbomachine (1) suivant l'une des revendications précédentes,
**caractérisée en ce qu'**au premier sous-élément (53A) d'étanchéité est associée une première zone (55A) de rotation ayant un premier axe (57A) de rotation ainsi qu'au deuxième sous-élément (53B) d'étanchéité une deuxième zone (55B) de rotation ayant un deuxième axe (57B) de rotation.

8. Turbomachine (1) suivant la revendication 7,
**caractérisée en ce que** le centre de gravité (59A) du premier sous-élément (53A) d'étanchéité est disposé par rapport au premier axe (57A) de rotation et le centre de gravité (59B) du deuxième sous-élément (53B) d'étanchéité est disposé par rapport au deuxième axe (57B) de rotation de façon que les couples (61A, 61B) de rotation provenant de l'effet de la force centrifuge soient dirigés en sens opposé.

9. Turbomachine (1) suivant l'une des revendications 7 ou 8,
**caractérisée en ce que** le premier sous-élément (53A) d'étanchéité et le deuxième sous-élément (53B) d'étanchéité ont une géométrie de même type.

10. Turbomachine (1) suivant l'une des revendications 7, 8 ou 9,
**caractérisée en ce que** le premier sous-élément (53A) d'étanchéité et le deuxième sous-élément (53B) d'étanchéité se chevauchent dans la direction périphérique.

11. Turbomachine (1) suivant l'une des revendications 7 à 10,
**caractérisée en ce que** le premier sous-élément (53A) d'étanchéité et le deuxième sous-élément (53B) d'étanchéité sont disposés axialement au voisinage l'un de l'autre.

12. Turbomachine (1) suivant l'une des revendications précédentes,
**caractérisée en ce que** l'élément (39) d'étanchéité est en un matériau résistant bien à la chaleur, notamment en un alliage à base de nickel ou à base de cobalt.

13. Turbomachine (1) suivant l'une des revendications précédentes,
**caractérisée par** une réalisation sous la forme d'une turbine (1) à gaz.

14. Elément (39) d'étanchéité, notamment pour un rotor (25) d'une turbomachine (1) qui a un premier sous-élément (53A) d'étanchéité et un deuxième sous-élément (53B) d'étanchéité, qui sont mobiles l'un par rapport à l'autre, et au premier sous-élément (53A) d'étanchéité est associée une première zone (55A) de rotation ayant un premier axe (57A) de rotation ainsi qu'au deuxième sous-élément (53B) d'étanchéité est associée une deuxième zone (55B) de rotation ayant un deuxième axe (57B) de rotation, le centre de gravité (59A) du premier sous-élément (53A) d'étanchéité étant disposé par rapport au premier axe (57A) de rotation et le centre de gravité (59B) du deuxième sous-élément (53B) d'étanchéité étant disposé par rapport au deuxième axe (57B) de rotation de façon à ce que les couples (61A, 61B) de rotation provenant de l'effet d'une force sur les deux sous-éléments (53A, 53B) d'étanchéité sont dirigés en sens opposé.

15. Elément (39) d'étanchéité suivant la revendication 14,
**caractérisé en ce que** le premier sous-élément (53A) d'étanchéité et le deuxième sous-élément (53B) d'étanchéité ont une géométrie de même type.
